# EUROPÄISCHE PATENTSCHRIFT

(11) **EP 2 353 443 B1**
(45) Veröffentlichungstag und Bekanntmachung des Hinweises auf die Patenterteilung: **08.05.2013**
(21) Anmeldenummer: 11000368.8
(22) Anmeldetag: 19.01.2011
(51) Int. Cl.: A47B 88/04

(54) **Schrankauszug, insbesondere Hochschrankauszug**
Drawer guide, in particular for a vertical drawer
Guide pour tiroir, notamment pour tiroir vertical

(30) Priorität: 09.02.2010 DE 102010007429
(43) Veröffentlichungstag der Anmeldung: 10.08.2011
(73) Patentinhaber: Kesseböhmer Holding e.K., 49152 Bad Essen (DE)
(72) Erfinder: Storck, Holger, 49401 Damme (DE); Laumerich, Volker, 49143 Bissndorf (DE); Langenberg, Gerd-Wilhelm, 32351 Stemwede (DE)
(74) Vertreter: Pott, Ulrich

(56) Entgegenhaltungen:
- DE-U1- 20 308 217
- US-A- 4 872 734
- US-A- 5 484 197

## Beschreibung

Die Erfindung bezieht sich auf einen Schrankauszug, insbesondere Hochschrankauszug, mit einem in einem Innenraum eines Schrankkorpus anzuordnenden bewegbaren Auszuggestell, an dem eine Möbelfront abstützbar ist, die in der Schließstellung des Schrankauszuges an einem Möbelkorpus anliegt, wobei der Schrankauszug zumindest zwei einander zugeordnete Führungsschienen aufweist, von denen eine mit dem Schrankkorpus und eine andere mit einem Teil des Auszuggestells verbunden ist, wobei die mit dem Auszuggestell verbundene Führungsschiene mittelbar oder unmittelbar beweglich in der anderen Führungsschiene geführt ist und aus einer in der an dem Schrankkorpus befestigten Führungsschiene gelegenen Schließstellung in eine aus dieser zumindest teilweise herausbewegten ÖffnungsStellung zu überführen ist, und wobei im Verlaufe der Montage des Auszuggestells an der diesem zugeordneten Führungsschiene diese Führungsschiene durch ein Verrastungsmittel selbsttätig gegenüber der am Schrankkorpus befestigten Führungsschiene relativ translatorisch in Auszugrichtung bewegbar und in einer relativ zu dieser Führungsschiene verstellten Endmontagestellung mit dem Auszuggestell verrastbar ist

Schrankauszüge der vorgenannten Art sind bekannt und haben insbesondere ein Auszuggestell, das über Führungsschienen eines Teleskopauszuges am Boden eines Schrankkorpusses abgestützt sind. Der Schrankauszug ist vielfach nach Art eines Apothekenschrankauszuges mit frontseitig an einem Vertikalteil eines Rahmens des Auszugsgestells montierten Möbelfront ausgebildet und über die Führungsschienen, ggf. auch noch über obere Führungsteile, in die Offenstellung und wieder zurück in die Schließstellung zu überführen sind. An dem Auszuggestell können Tablare oder dgl. vorgesehen sein.

Vielfach sind solche Schrankauszuggestelle mit einer Einzugvorrichtung bzw. einer Dämpfungseinheit versehen, so dass zumindest zum Ende einer Schließbewegung ein Selbsteinzug des Gestells erfolgt. In der Schließstellung des Auszuggestells stützt sich die Möbelfront an den Stirnkanten des Möbelkorpusses ab. Dies kann insbesondere dann, wenn eine Verrastung zwischen dem Auszuggestell und der dem Auszuggestell zugeordneten Führungsschienen erfolgt und somit eine translatorische Verrastungsbewegung durchzuführen ist, dazu führen, dass die Einbautiefe der Führungsschiene im Schrank tiefer als die spätere Lage beim geschlossenen Schrank ist, da in der Schließstellung die Möbelfront am Möbelkorpus anliegt. Dies führt zu Lageungenauigkeiten bei der Montage und führt auch dazu, dass der Selbsteinzug nicht immer mit optimaler Wirkung arbeitet.

Aus der US 5,484,197 A ist eine Teleskopschienenanordnung bekannt, bei der zwischen einer an einem Schrankkorpus festzulegenden Führungsschiene und einer mit dieser zusammenwirkenden Auszugsschiene eines um eine vertikale Achse schwenkbarer Kupplungshebel angeordnet ist, der mit einem Ende in eine entsprechende Ausnehmung federbelastet in eine Ausnehmung der Führungsschiene einzubringen ist. Dabei ist er in verschiedenen Stellungen in die entsprechende Öffnung einzubringen, so dass sich verschiedene Relativstellungen im Verlaufe einer Auszugbewegung ergeben.

Dieses Auszuggestell ist jedoch nicht in der Lage, dass bei Vorsehen eines Selbsteinzuges Lageungenauigkeiten bei der Montage auszugleichen sind. Vielmehr können hier verschiedene Relativstellungen nur während einer Auszugsbewegung durchgeführt werden.

Es ist Aufgabe der vorliegenden Erfindung, die Teile des Schrankauszuges so aufeinander abgestimmt zu haben, dass eine lagegenaue Montage des Auszuggestells auch von ungeübten Benutzern derart ermöglicht ist, dass auch bei einer vorgesehenen Selbsteinzugsvorrichtung diese ihre optimale Wirkung entfalten kann. Zur Lösung dieser Aufgabe zeichnet sich der Schrankauszug der eingangs genannten Art dadurch aus, dass das Verrastungsmittel beweglich an der dem Auszuggestell zugeordneten Führungsschiene vorgesehen ist und die am Schrankkorpus vorgesehene Führungsschiene mit einer Öffnung ausgebildet ist, in die das Verrastungsmittel für die relative translatorische Verstellung der dem Auszuggestell zugeordneten Führungsschiene vorgesehen ist. Damit ist ein Schrankauszug zur Verfügung gestellt, bei dem während der Montage des Auszuggestells an der oberen, d.h. dem Auszuggestell zugeordneten Führungsschiene automatisch eine Lagejustierung erfolgen kann. Bei der Verrastung des Auszuggestells an dieser oberen Führungsschiene, so dass diese auch bei einer größeren Einbautiefe so gegenüber der dem Schrankkorpus zugeordneten unteren Führungsschiene relativ verstellt ist, dass diese in Auszugrichtung die untere Führungsschiene ein wenig überragt, so dass sich nach einer Schließbewegung die Möbel sicher und lagegenau an der Möbelfront anschließen kann. Durch die Wahl des Verrastungsmittels, z.B. von seinem Durchmesser her, kann die Lage des relativen Verstellmaßes eingestellt sein. Bevorzugtermaßen beträgt dieses Maß die Hälfte des Durchmessers eines bevorzugtermaßen bolzen- bzw. stiftartig ausgebildeten federbelasteten Verrastungsmittels, das in eine entsprechende Öffnung bzw. Bohrung an der unteren, dem Schrankkorpus zugeordneten Führungsschiene eingreifen und in der Endmontagestellung aus dieser Öffnung wieder herausbewegt werden kann, indem das Verrastungsmittel unter Einfluss einer Federkraft dann in eine entsprechende Öffnung in das Auszugestell eindringt und dort verrastet, wenn das Auszuggestell seine Endmontagestellung erreicht. Dieses ist durch die vertikale Ausrichtung des Verrastungsmittels mit einfachen baulichen Mitteln automatisch zu realisieren.

Damit sind automatisch alle Teile miteinander verbunden, und zwar in einer Lageposition, wie es eine optimale Montage eines Auszuggestells in den Schrankkorpus erfordert, ohne dass die Montage bzw. Bedienperson aufwendige Justierarbeiten durchführen muss. Vielmehr geschieht alles selbsttätig und automatisch.

Es können zwei oder aber mehr Führungsschienen vorgesehen sein. Beispielsweise ist es auch möglich, zusätzlich insbesondere bei insgesamt drei Führungsschienen eine obere Führungsschiene, eine untere Führungsschiene und eine mittlere Führungsschiene sowie Synchronisierungsmittel vorzusehen, z.B. in Gestalt von zwei Zahnstangen, wovon eine mit der oberen Führungsschiene und eine andere mit der unteren Führungsschiene zusammenwirkt und an der mittleren Führungsschiene ein Zahnrad, das mit den Zahnstangen zusammenwirkt, vorgesehen ist. Damit ist beispielsweise ein höheres Verstellmaß durchzuführen, beispielsweise im Verhältnis von 2:1 bezogen auf den Durchmesser des in die Öffnung eingeführten Verrastungsmittels. In diesem Fall kann z.B. auf eine Öffnung in der unteren Führungsschiene verzichtet werden. Gelangt dann das Auszuggestell mit vormontierter Möbelfront unter Einfluss der Feder des Verrastungsmittels wieder aus der Öffnung in der mittleren Führungsschiene, dringt es in eine entsprechende Verrastungsöffnung in dem Rahmen des Auszuggestells ein, wodurch mit der Schließbewegung die Teile, d.h. die obere Führungsschiene gegenüber der mittleren und der unteren Führungsschiene wiederum in die Endmontagestellung bewegt werden können.

Weitere vorteilhafte Ausgestaltungen der Erfindung ergeben sich aus den weiteren Unteransprüchen, der nachfolgenden Beschreibung und der Zeichnung. In der Zeichnung zeigen:
- Fig. 1: in einer perspektivischen Schemadarstellung ein Ausführungs beispiel eines Hochschrankes mit einem Ausführungsbeispiel eines Schrankauszuges nach der Erfindung im geöffneten Zu stand;
- Fig. 2a), b), u. c): eine Seitenansicht auf ein Ausführungsbeispiel nach der Erfindung mit einem Gestellrahmen, und jeweils drei Führungsschienen im montierten Zustand des Rahmens des Auszugsgestells ohne montierte Möbelfront (a), während der Montage mit montierter Möbelfront (b) und im endmontierten Zustand mit montierter Möbelfront und translatorisch verstellten Führungsschienen (c);
- Fig. 3a), b) u. c): eine analoge Darstellung zu den Darstellungen nach Fig. 2 a), b) und c) mit zwei Führungsschienen;
- Fig. 4a), b) u. c): eine zu Fig. 2a), b) und c) analoge Darstellungen jedoch mit Synchronisierungsmittein und drei Führungsschienen, wobei während der Montage die Führungsschienen jeweils um ein doppeltes Maß gegenüber der Montage nach Fig. 2 b) in Aus zugrichtung verstellt werden.

In der Zeichnung sind grundsätzlich gleichwirkende Teile mit übereinstimmenden Bezugsziffern versehen.

Allgemein mit 1 ist ein Hochschrank beziffert, der nach Art eines Apothekerschrankes ausgebildet ist mit einem Schrankkorpus 2 und einer Möbelfront 3, die an einem Auszuggestell 4 angebracht ist und zwar an einem Rahmen 5, der eine einzelne vordere vertikale Säule aufweisen kann aber auch nach Art eines Rechteckrahmens gestaltet ist, wie dies in den schematischen Zeichnungen 2 bis 4 gezeigt ist. Das Ausführungsbeispiel nach Fig. 1 hat einen vorderseitigen vertikalen Träger als Einzeltragsäule, an dem Tablare 6 einzuhängen sind. Das Auszuggestell 4 ist über eine untere Teleskopführungsschienenanordnung 7 am Schrankkorpus abzustützen. Zudem ist in dem Ausführungsbeispiel nach Fig. 1 noch eine obere Führungsschiene 8 vorgesehen, die in eine entsprechende Führung unterhalb des obersten Tablars 6 angreift. Im einzelnen nicht näher dargestellt soll auch eine Einzugs- bzw. Dämpfungsvorrichtung vorgesehen sein.

In dem Ausführungsbeispiel nach Fig. 2 ist eine Konstruktion gezeigt, bei der das Auszuggestell 4 einen rechteckförmigen Rahmen mit Vertikalsäulen 5 und Querverbindern 5.1 aufweist, wobei an der in der Zeichnung rechten vertikalen Rahmensäule 5 die Möbelfront 3 zu befestigen ist. Bei ganz eingeschobenen Führungsschienen 9, 10, 11 sind diese übereinander fluchtend angeordnet. Dabei ist die Führungsschiene 9 dem Auszuggestell 4 zugeordnet, die Führungsschiene 11 dem unteren Schrankkorpusboden und die Führungsschiene 10 ist als Zwischenführungsschiene ausgebildet. An der oberen Führungsschiene 9 ist ein stiftförmiges Verrastungsmittel 12 angeordnet, und zwar in einer entsprechenden Bohrung 13, und mit einer Feder 14 beaufschlagt. Die Zwischenführungsschiene 10 und die untere Führungsschiene 11 1 weisen ebenfalls Öffnungen bzw. Bohrungen 15 und 16 auf, wobei die Bohrungen 13 und 15 der oberen und mittleren Führungsschiene 9 bzw. 11 ein Versatzmaß gegenüber der Bohrung 16 in der unteren Führungsschiene 11 aufweisen, das um das Maß X schrankeinwärts versetzt angeordnet ist, wobei das Maß X dem Durchmesser des stiftförmigen Verrastungsmittels entspricht. In dem einander fluchtenden Zustand des Verrastungsmittels 12 steht daher die Spitze 15.1 des Verrastungsmittels 12 exakt auf der Kante auf der Oberfläche der Führungsschiene 11 zu der Bohrung 16.

In der Fig. 2b ist die Montagesituation dargestellt mit einer an dem Vertikalrahmenträger 5 montierten Möbelfront 3. Hier ist auch deutlich erkennbar die Verrastungsöffnung 5.2 in dem Querrahmenträger 5.1. Das Auszuggestell mit entsprechender montierter Möbelfront 3 wird auf die obere Führungsschiene 9 aufgesetzt. Dabei wird das Verrastungsmittel 12 gegen die Kraft der Feder 14 nach unten gedrückt und verschiebt so die Führungsschiene 9 um das Maß X gegenüber den Führungsschiene 10 und 11. Hat der Querrahmen 5.1 seine Endposition erreicht, kann unter dem Einfluss der Kraft der Feder 14 das Verrastungsmittel 12 wiederum in die Ausnehmung 5.2 des Querträgers einrasten, womit dieser mit dem Auszuggestell 4 sicher verbunden ist. Dadurch wird das Verrastungsmittel 12 wiederum aus der unteren Öffnung 16 herausbewegt, so dass mit der Vollendung der Schließbewegung, nach der die Möbelfront 3 an dem Möbelkorpus anliegt, die verstellte Endmontagestellung angefahren ist, wonach die Montage selbsttätig und automatisch an die genaue Endmontagestellung vollzogen ist.

Das Ausführungsbeispiel nach Fig. 3 zeigt eine analoge Darstellung zu Fig. 2, wobei hier zwei Führungsschienen vorgesehen sind, nämlich einmal die dem Auszuggestell zugeordneten obere Führungsschiene 9 und die dem Schrankboden zugeordnete untere Führungsschiene 11. Auch hier sind wiederum Öffnungen bzw. Bohrungen 13 bzw. 16 vorgesehen, das Verrastungsmittel 12, das in der Darstellung nach Fig. 6 in der Ausgangsposition in die obere Öffnung 5.2 einrastet, und mit einem Verrastungsmittel, das die obere Bohrung 13 durchsetzt, aber an der Kante anliegt.

Während der Montage gemäß Fig. 3b wird das Verrastungsmittel 12 in die untere Öffnung überführt, wodurch sich eine Versatzbewegung der oberen Führungsschiene 9 gegenüber der unteren Führungsschiene 11 ergibt. Beim Anfahren der Endmontagestellung liegt die Möbelfront 3 an dem Möbelkorpus an. Durch diese Lage ist die Lage der oberen Führungsschiene 9 bestimmt. Sobald die Endposition erreicht ist, kann sich unter Einwirkung der Feder 14 das Verrastungsmittel 12 in die Ausnehmung 5.2 hineinbewegen, wodurch sich das Endmontageversatzmaß ergibt, das sich dadurch von dem Zustand nach Fig. 3 a unterscheidet, dass jetzt die Möbelfront 3 die Endschließstellung der oberen Führungsschiene 9 bestimmt hat mit dem entsprechenden Versatzmaß der oberen Führungsschiene 9 gegenüber der unteren Führungsschiene 11.

In Fig. 4 ist ein weiteres alternatives Ausführungsbeispiel dargestellt, das vom Grundsätzlichen her dem Aufbau der Ausführungsvariante nach Fig. 4 ähnelt und ebenfalls drei Führungsschienen 9, 10 und 11 aufweist, wobei dort allerdings nur die Führungsschienen 9 und 10 entsprechende Bohrungen bzw. Öffnungen 13 und 15 haben. Zusätzlich sind Synchronisierungsmittel 17 vorgesehen mit Zahnstangen 18 und 19 und einem dazwischenwirkenden Zahnrad 20. In der Ausgangsstellung ohne Möbelfront 3 befindet sich das Verrastungsmittel 12 in der Aussparung 5.2 des Querrahmenträgers 5.1 und durchsetzt die Bohrung in der Führungsschiene 9 und liegt an der Kante der Bohrung 15 der mittleren Führungsschiene 10 an mit dem Versatzmaß X, was dem halben Durchmesser des bolzenförmigen Verrastungsmittels 12 entspricht.

Beim Aufsetzen auf die untere Führungsschiene 9 durch das Auszuggestell 4 mit vormontierter Möbelfront 3 kann durch Niederdrücken des Verrastungsmittels 12 dieses in die Bohrung 15 der mittleren Führungsschiene 10 eindringen. Durch die Zahnstangen 18, 19 und das Zahnrad 20 wird dabei die Bewegung übersetzt und zwar in einem Maß, das jeweils dem Zweifachen des halben Durchmessers entspricht (Fig. 4b). Wird danach das Auszuggestell mitsamt der Möbelfront 3 wieder in die Schließstellung überführt, in der die Front an dem Schrankkorpus anliegt, wird jeweils wiederum ein Maß angefahren, bei jeder Führungsschiene zur Benachbarten so dass ein Versatzmaß von einem 1 x und insgesamt ein Versatzmaß 2 x vorliegt.

## Patentansprüche

1. Schrankauszug, insbesondere Hochschrankauszug, mit einem in einem Innenraum eines Schrankkorpus anzuordnenden bewegbaren Auszuggestell (4), an dem eine Möbelfront (3) abstützbar ist, die in der Schließstellung des Schrankauszuges an einem Möbelkorpus anliegt, wobei der Schrankauszug zumindest zwei einander zugeordnete Führungsschienen (9, 10, 11) aufweist, von denen eine mit dem Schrankkorpus und eine andere mit einem Teil (5.1) des Auszuggestells (4) verbunden ist, wobei die mit dem Auszuggestell (4) verbundene Führungsschiene (9) mittelbar oder unmittelbar beweglich in der anderen Führungsschiene (10, 11) geführt ist und aus einer in der an dem Schrankkorpus befestigten Führungsschiene (11) gelegenen Schließstellung in eine aus dieser zumindest teilweise herausbewegten Öffnungsstellung zu überführen ist, und wobei im Verlaufe der Montage des Auszuggestells (4) an der diesem zugeordneten Führungsschiene (9) diese Führungsschiene (9) durch ein Verrastungsmittel (12) selbsttätig gegenüber der am Schrankkorpus befestigten Führungsschiene (11) relativ translatorisch in Auszugrichtung bewegbar und in einer relativ zu dieser Führungsschiene (11) verstellten Endmontagestellung mit dem Auszuggestell (4) verrastbar ist, **dadurch gekennzeichnet, dass** das Verrastungsmittel (12) beweglich an der dem Auszuggestell (4) zugeordneten Führungsschiene (9) vorgesehen ist und die am Schrankkorpus vorgesehen Führungsschiene (9) mit einer Öffnung (13) ausgebildet ist, in der das Verrastungsmittel (12) für die relative translatorische Verstellung der dem Auszuggestell (4) zugeordneten Führungsschiene (9) vorgesehen ist.

2. Schrankauszug nach Anspruch 1, **dadurch gekennzeichnet, dass** das Verrastungsmittel (12) vertikal beweglich und federbelastet ausgebildet ist und durch das Auszuggestell (4) während der Montagebewegung entlang der dem Auszuggestell (4) zugeordneten Führungsschiene (9) in die Öffnung (16) der am Schrankkorpus vorgesehenen Führungsschiene (11) hineinbewegbar ist.

3. Schrankauszug nach Anspruch 1 oder 2, **dadurch gekennzeichnet, dass** das Verrastungsmittel (12) eine Führungsbahn aufweist, die an einer Wandung der Öffnung (16) der dem Schrankkorpus zugeordneten Führungsschiene (11) entlanggleitet.

4. Schrankauszug nach einem der Ansprüche 1 bis 3, **dadurch gekennzeichnet, dass** das Auszugstell (4) eine Öffnung (5.2) aufweist, in die in der Endmontagestellung das Verrastungsmittel (12) einrastet bei Freigabe der dem Schrankkorpus zugeordneten Führungsschiene (11), wobei durch eine Bewegung des Auszuggestells (4) mit montierter Möbelfront (3) die Führungsschiene (9, 10, 11) in ihre translatorisch relativ zueinander verstellten Endmontagestellungen bewegbar sind.

5. Schrankauszug nach einem der Ansprüche 1 bis 4, **dadurch gekennzeichnet, dass** zwischen der dem Schrankkorpus zugeordneten Führungsschiene (11) und der dem Schrankauszuggestell (4) zugeordneten Führungsschiene (9) eine weitere Führungsschiene (10) vorgesehen ist, die relativ zu der dem Schrankkorpus zugeordneten Führungsschiene (9) durch das Verrastmittel (12) in Auszugrichtung verstellbar ist.

6. Schrankauszug nach einem der Ansprüche 1 bis 5, **dadurch gekennzeichnet, dass** das Verrastungsmittel (12) stiftartig mit einer konisch gestalteten Schaftspitze ausgebildet ist.

7. Schrankauszug nach einem der Ansprüche 1 bis 6, **dadurch gekennzeichnet, dass** zwischen einer dem Auszuggestell (4) zugeordneten Führungsschiene (9) und einer zwischen dieser Führungsschiene (9) und der dem Schrankkorpus zugeordneten Führungsschiene (11) Synchronisierungsmittel (17) vorgesehen sind, die die einander zugeordneten Führungsschienen (9, 10, 11) in einem vorzuwählenden Verhältnis synchronisieren.

8. Schrankauszug nach Anspruch 7, **dadurch gekennzeichnet, dass** an der dem Schrankkorpus zugeordneten Führungsschiene (11) und an der dem Auszuggestell (4) zugeordneten Führungsschiene (11) jeweils Zahnstangen (18,19) befestigt sind, die mit einem zwischen diesen an einer mittleren Führungsschiene (10) befestigten Zahnrad (20) zur Synchronisierung zusammenwirken.

9. Schrankauszug nach Anspruch 8, **dadurch gekennzeichnet, dass** während der Montage des Auszugsgestells (4) über die Synchronisierungsmittel (17) die dem Auszugsgestell (4) zugeordnete Führungsschiene (9) und die mittlere Führungsschiene (10) im Verhältnis 2:1, bezogen auf die Hälfte der Breite oder des Durchmessers des Verrastungsmittels (12), gegenüber der am Schrankkorpus befestigten Führungsschiene (11) verstellbar sind.

## Claims

1. Cabinet drawer system, in particular a tall cabinet drawer system with a pull-out frame (4) arranged inside a cabinet unit, having a front section (3) that lies flush against the cabinet unit when the pull-out frame (4) is in the closed position, whereby the pull-out frame (4) comprises at least two associated guide rails (9, 10, 11), one of which is connected to the cabinet unit and another of which is connected to a part (5.1) of the pull-out frame (4), whereby the guide rail (9) that is connected to the pull-out frame (4) is moved directly or indirectly into one of the other guide rails (10, 11) and can be moved from a closed position in the guide rail (11) attached to the cabinet unit into a position that is at least partially open, and whereby during the course of assembling the pull-out frame (4) on the associated guide rail (9), this guide rail (9), by means of a latching means (12), can be moved independently in relation to the guide rail (11) attached to the cabinet unit in the pull-out direction and can be secured in an end position in relation to this guide rail (11) together with the pull-out frame, **characterised in that** the said latching means (12) is arranged in a movable manner along the guide rail (9) associated with the pull-out frame (4) and the guide rail (9) associated with the cabinet unit comprises an opening (13), in which latching means (12) for the relative movement of the guide rail (9) associated with the pull-out frame (4) is arranged.

2. Cabinet drawer system according to Claim 1 above, **characterised in that** the latching means (12) is vertically movable and is spring-loaded and, during the assembly movement along the guide rail (9) associated with the pull-out frame (4), can be moved by the pull-out frame (4) into the opening (16) of the guide rail (11) associated with the cabinet unit.

3. Cabinet drawer system according to Claim 1 or 2 above, **characterised in that** the latching means (12) comprises a guide track, which slides along a wall of the opening (16) of the guide rail (11) associated with the cabinet unit.

4. Cabinet drawer system according to any of the above Claims 1 to 3, **characterised in that** the pull-out frame (4) comprises an opening (5.2), in which the latching means (12) engages in its final assembly position when the guide rail (11) associated with cabinet unit is released, whereby, as a result of a movement of the pull-out frame (4) with the mounted front section (3), the guide rails (9, 10, 11) can be moved into their respectively adjusted end assembly positions.

5. Cabinet drawer system according to any of the above Claims 1 to 4, **characterised in that** between the guide rail (11) associated with the cabinet unit and the guide rail (9) associated with the cabinet pull-out frame (4), there is a further guide rail (10), which can be adjusted by the latching means (12) in a pull-out direction in relation to the guide rail (9) associated with the cabinet unit.

6. Cabinet drawer system according to any of the above Claims 1 to 5, **characterised in that** the latching means (12) is in the shape of a pin with a tapered point.

7. Cabinet drawer system according to any of the above Claims 1 to 6, **characterised in that,** between a guide rail (9) associated with the pull-out frame (4) and a guide rail (11) associated with the cabinet unit, there is a synchronising means (17), which synchronises the respective guide rails (9, 10, 11) in a pre-determined proportion.

8. Cabinet drawer system according to Claim 7 above, **characterised in that** racks (18,19) are secured to the guide rail (11) associated with the cabinet unit and the guide rail (11) associated with the pull-out frame (4), which interact with a toothed wheel (20) that is positioned between these and secured to a central guide rail (10) for synchronisation.

9. Cabinet drawer system according to Claim 8 above, **characterised in that,** during the assembly of the pull-out frame (4) through the synchronisation means (17), the guide rail (9) associated with the pull-out frame (4) and the central guide rail (10) can be adjusted in a 2:1 ratio in relation to one half of the width or of the diameter of the latching means (12) in relation to the guide rail (11) associated with the cabinet unit.

## Revendications

1. Guide pour tiroir, notamment guide pour tiroir vertical, avec un bâti de guide (4) mobile à disposer dans un espace intérieur d'un corps de tiroir, sur lequel une façade de meuble (3) peut être en appui, laquelle repose en position de fermeture du guide pour tiroir sur un corps de meuble, le guide pour tiroir présentant au moins deux rails de guidage (9, 10, 11) associés, dont un est relié au corps de tiroir et un autre à une partie (5.1) du bâti de guide (4), le rail de guidage (9) relié au bâti de guide (4) étant guidé directement ou indirectement de manière mobile dans l'autre rail de guidage (10, 11) et étant à transporter d'une position fermée placée dans le rail de guidage (11) fixé sur le corps de tiroir à une position ouverte déplacée hors de celui-ci au moins en partie, et au cours du montage du bâti de guide (4) sur le rail de guidage (9) associé à celui-ci, ce rail de guidage (9) étant mobile de manière relative par translation dans le sens du guide par un moyen d'encliquetage (12) automatiquement par rapport au rail de guidage (11) fixé sur le corps de tiroir et pouvant être encliqueté dans une position de montage final réglée par rapport à ce rail de guidage (11) avec le bâti de guide (4), **caractérisé en ce que** le moyen d'encliquetage (12) est prévu de manière à pouvoir se déplacer sur le rail de guidage (9) associé au bâti de guide (4) et le rail de guidage (9) prévu sur le corps de tiroir est réalisé avec une ouverture (13), dans laquelle le moyen d'encliquetage (12) est prévu pour le déplacement translatoire relatif du rail de guidage (9) associé au bâti de guide (4).

2. Guide pour tiroir selon la revendication 1, **caractérisé en ce que** le moyen d'encliquetage (12) est réalisé de manière mobile verticalement et sollicitée par ressort et peut être déplacé par le bâti de guide (4) pendant le mouvement de montage le long du rail de guidage (9) associé au bâti de guide (4) dans l'ouverture (16) du rail de guidage (11) prévu sur le corps de tiroir.

3. Guide pour tiroir selon la revendication 1 ou 2, **caractérisé en ce que** le moyen d'encliquetage (12) présente une bande de guidage qui glisse le long d'une paroi de l'ouverture (16) du rail de guidage (11) associé au corps de tiroir.

4. Guide pour tiroir selon l'une quelconque des revendications 1 à 3, **caractérisé en ce que** le bâti de guide (4) présente une ouverture (5.2), dans laquelle le moyen d'encliquetage (12) s'encliquète dans la position de montage final lors de la libération du rail de guidage (11) associé au corps de tiroir, les rails de guidage (9, 10, 11) pouvant être déplacés dans leurs positions de montage final déplacées par translation les unes par rapport aux autres par un déplacement du bâti de guide (4) avec une façade de meuble montée (3).

5. Guide pour tiroir selon l'une quelconque des revendications 1 à 4, **caractérisé en ce qu'**un autre rail de guidage (10) est prévu entre le rail de guidage (11) associé au corps de tiroir et le rail de guidage (9) associé au bâti de guide pour tiroir (4), lequel autre rail de guidage (10) peut être déplacé par rapport au rail de guidage (9) associé au corps de tiroir par le moyen d'encliquetage (12) dans le sens du guide.

6. Guide pour tiroir selon l'une quelconque des revendications 1 à 5, **caractérisé en ce que** le moyen d'encliquetage (12) est réalisé comme une goupille avec une pointe de tige conique.

7. Guide pour tiroir selon l'une quelconque des revendications 1 à 6, **caractérisé en ce que** des moyens de synchronisation (17) qui synchronisent les rails de guidage (9, 10, 11) associés dans un rapport à présélectionner, sont prévus entre un rail de guidage (9) associé au bâti de guide (4) et un rail entre ce rail de guidage (9) et le rail de guidage (11) associé au corps de tiroir.

8. Guide pour tiroir selon la revendication 7, **caractérisé en ce que** des crémaillères (18, 19) sont fixées respectivement sur le rail de guidage (11) associé au corps de tiroir et sur le rail de guidage (11) associé au bâti de guide (4), lesquelles coagissent avec une roue dentée (20) fixée entre celles-ci sur un rail de guidage médian (10) pour la synchronisation.

9. Guide pour tiroir selon la revendication 8, **caractérisé en ce que** pendant le montage du bâti de guide (4) sur les moyens de synchronisation (17), le rail de guidage (9) associé au bâti de guide (4) et le rail de guidage médian (10) peuvent être déplacés dans un rapport de 2:1 sur base de la moitié de la largeur ou du diamètre du moyen
d'encliquetage (12), par rapport au rail de guidage (11) fixé sur le corps de guide.
